# EUROPÄISCHE PATENTSCHRIFT

(11) **EP 0 723 862 B1**
(45) Veröffentlichungstag und Bekanntmachung des Hinweises auf die Patenterteilung: **16.06.1999**
(21) Anmeldenummer: 96810012.3
(22) Anmeldetag: 08.01.1996
(51) Int. Cl.: B41F 13/03, B41F 13/06

(54) **Verfahren und Vorrichtung zum Einziehen einer Bedruckstoffbahn**
Method and device for threading a printed web
Procédé et dispositif d'engagement d'une bande imprimée

(30) Priorität: 25.01.1995 DE 19502240
(43) Veröffentlichungstag der Anmeldung: 31.07.1996
(73) Patentinhaber: Maschinenfabrik Wifag, CH-3001 Bern (CH)
(72) Erfinder: Kohler, Arnold, CH-3515 Oberdiessbach (CH); Gertsch, Peter, CH-3145 Niederscherli (CH)

(56) Entgegenhaltungen:
- WO-A-81/03351
- DE-C- 4 018 883
- FR-A- 2 346 491
- FR-A- 2 375 043
- GB-A- 2 006 292
- US-A- 4 136 808

## Beschreibung

Die Erfindung betrifft ein Verfahren und eine Vorrichtung zum Einziehen einer Bedruckstoffbahn im Rollenrotationsdruck nach den Oberbegriffen der Ansprüche 1 und 8.

Üblicherweise werden Bedruckstoffbahnen mittels endlos umlaufender Zugbänder, die innerhalb von Seitenwänden einer Rollenrotationsdruckmaschine über Rollen geführt werden, in Druckwerke der Maschine eingezogen. Solche Einzugssysteme sind mittlerweile durch entsprechende Programmierung weitestgehend automatisiert. Dabei nehmen Einzugsschlangen über Stromschienen und Weichen geführt den Einzug vor.

Dagegen wird der Einzug der Bedruckstoffbahn in den Bereich von Wendestangen im allgemeinen von Hand ausgeführt. Das Einziehen ist der komplizierten Bahnführung, sowie der schlechten Sicht und Zugänglichkeit wegen umständlich, insbesondere bei gekreuzten Wendestangen und bei mehreren übereinanderliegenden Stangenpaaren.

Eine automatisierte Einziehvorrichtung für den Wendestangenbereich ist aus der DE 41 30 678 A1 bekannt. Zum Einziehen der Bahn ist auf dem Einziehweg ein endlos umlaufendes Einziehband in Form eines Hakenbandes geführt, dessen Haken sich in einem am Bahnanfang einer einzuziehenden Bedruckstoffbahn vorgesehenen. Schlaufenband verhaken. Diese Vorrichtung erfordert die Anbringung eines Schlaufen- oder Hakenbandes am Bahnanfang der Bedruckstoffbahn, ein eigenes Rollensystem zur Endlosführung des als Haken- oder Schlaufenband ausgebildeten Einziehbandes und solch ein zusätzliches Einziehband. Die Einziehvorrichtung baut aufwendig und platzraubend. Ferner besteht die Gefahr des Einreißens bei der Übernahme des Bahnanfangs und auch beim Transport durch das Einziehband.

Die Erfindung hat es sich zur Aufgabe gemacht, eine sichere, automatisierte Bahnumlenkung zu schaffen, die auch einen sauberen Bahneinzug gewährleistet.

Diese Aufgabe wird durch die Gegenstände der Ansprüche 1 und 10 gelöst.

Eine Bedruckstoffbahn wird zu einer Umlenkachse gefördert und beim Weiterfördern um diese Umlenkachse umgelenkt, d.h. aus ihrer Förderrichtung gelenkt. Die Bedruckstoffbahn läuft dabei um ein zylinderförmiges Umlenkmittel, insbesondere eine Wendestange oder eine Walze, dessen Längsachse die Umlenkachse bildet. Die Bahn wird beim Umlenken mit Druckgas, insbesondere Druckluft, in Richtung auf die Umlenkachse zu gedrückt. Von besonderem Vorteil ist, daß ein Bahnanfang, falls es sich um eine einzuziehende Bedruckstoffbahn handelt, nicht mit einem Zugmittel verbunden werden muß, wie dies bei bekannten Einziehsystemen der Fall ist. Die Gefahr von Bahnrissen beim Übernehmen durch solch ein Zugmittel und beim weiteren Zug der Bahn durch die verschiedenen Umlenkungen und auch die Gefahr von Bahnstauungen im Bereich der Umlenkungen kann durch die Erfindung erheblich vermindert werden. Vorteilhafterweise kann ein störungssicherer, bahntreuer Einzug gewährleistet werden.

Bevorzugterweise sind Düsen zum Ausblasen des Druckgases längs der Umlenkachse und über einen Winkelbereich um die Umlenkachse verteilt angeordnet. Solch eine Düsenanordnung wird vorteilhafterweise durch eine entsprechend mit Blasöffnungen versehene, inbesondere perforierte, Fläche gebildet, die einen Teil des Umfangs des Umlenkmittels umgibt. Das Druckgas wird bevorzugterweise mit einem Überdruck gegen Umgebungsdruck von einigen mbar ausgeblasen. Die perforierte Fläche dient vorteilhafterweise gleichzeitig als Umlenkfläche für den Bahnanfang der Bedruckstoffbahn. Das Anblasen der Bahn, insbesondere das Anblasen des Bahnanfangs, sichert eine störungsfreie Umlenkung auch bei Verunreinigung durch Farbspritzer und den Weitertransport.

Die Umlenkfläche ist so geformt, daß sich ein ringsegmentförmiger Zwischenraum zwischen dem Umlenkmittel und der umgebenden Umlenkfläche, durch den die Bedruckstoffbahn gefördert wird, ergibt. Ein Bahneinlauf in einen derart gebildeten Umlenkspalt ist bevorzugterweise aufgeweitet. In diesem können bevorzugterweise auch Schlitzdüsen angeordnet sein.

Vorzugsweise wird die Bedruckstoffbahn im Bereich des Umlenkmittels auf einer Auflage aufliegend zum Umlenken geschoben und nicht, wie nach dem Stand der Technik, gezogen. Besonders vorteilhaft ist solch eine Bahnauflage als Stangenrost ausgebildet. Durch die Stangenkonstruktion werden die Reibung zwischen Bedruckstoffbahn und Rost und die Verschmutzung auf ein Minimum reduziert und gleichzeitig eine optimale Durchsicht erreicht.

Bevorzugterweise wird die Bedruckstoffbahn vor der ersten Umlenkung versteift, um deren Stabilität für den Weitertransport zu verbessern.

Vorzugsweise ist eine Blaseinrichtung, die bei einem Umlenkmittel angeordnet ist, einfach montierbar, insbesondere umsteckbar, um vielseitig verwendet werden zu können. Das Gleiche gilt für die Bahnauflage. Es wird ein System von wenigen Formtypen von Bahnauflagen vorgeschlagen, mit dem sich baukastenartig verschiedene aus mehreren hintereinander angeordneten Umlenkmitteln gebildete Umlenkkonfigurationen mit Bahnauflagen ausrüsten lassen. Zu diesem Zweck sind die Befestigungspunkte der Blaseinrichtung und der Bahnauflagen symmetrisch zu einem Systemmittelpunkt der einzuziehenden Bedruckstoffbahn angeordnet. Die Blaseinrichtung und die Bahnauflagen lassen sich auch problemlos bei bereits vorhandenen Druckmaschinen nachrüsten.

Bekannte Umlenkmittel, insbesondere Wendestangen, werden bereits mit Druckgas versorgt, das umfangsseitig gegen die umlaufende Bedruckstoffbahn ausgeblasen wird und dadurch die Reibung vermindert. Die Erfindung kann somit vorteilhafterweise auf eine von Hause aus bereits vorhandene Druckgasversorgung zurückgreifen. Durch Befestigungszapfen der Blaseinrichtung, welche geeignet zu einem Umlenkmittel aufgesteckt und mit einer Verschlußschraube gesichert wird, wird Druckgas dem Umlenkmittel zugeführt. Da das erfindungsgemäße Anblasen der Bedruckstoffbahn besonders beim Einziehen der Bahn von Vorteil ist, kann die Druckgaszufuhr zur Blaseinrichtung nach dem Einziehen des Bahnanfangs abgeschaltet werden. Bevorzugterweise wird zum Einziehen nur die Blaseinrichtung und nach erfolgtem Einziehen nur das Umlenkmittel mit Druckgas beaufschlagt. Das Umschalten kann von Hand oder automatisch über ein Umschaltventil erfolgen, das vorzugsweise in der Blaseinrichtung oder in dessen Umfeld befestigt ist.

In einer Variante können mehrere Blaseinrichtungen entlang des Bahneinzugwegs in der Druckmaschine angeordnet werden, so daß sie in Verbindung mit der Blasluft als berührungslose Bahnzugmittel der Bedruckstoffbahn dienen. Die Beaufschlagung der Bedruckstoffbahn mit Blasluft dient neben dem berühungslosen Bahnzugmittel gleichzeitig zur bahntreuen Führung der Bedruckstoffbahn.

Zur Versteifung der Bedruckstoffbahn beim Einziehen sind vor dem jeweiligen Umlenkmittel Falzrollen angeordnet. Die Falzrollen bilden gleichzeitig Transportrollen, nämlich Schubantriebsrollen, indem sie einerseits die Bedruckstoffbahn gegen eine in Förderrichtung der Bahn weisende Stange der als Stangenrost ausgebildeten Bahnauflage pressen und andererseits zumindest einseitig, vorzugsweise beidseitig, neben dieser Stange ein Stück weit in die Auflagefläche für die Bedruckstoffbahn hineinragen.

In weiterhin bevorzugter Fortbildung der Erfindung ist dem Umlenkmittel ein Zugantrieb, vorzugsweise eine weitere Transportrolle, ihrer Funktion wegen auch als Zugrolle bezeichnet, nachgeordnet. Die dem Bahnanfang nachfolgende volle Bahn wird kontinuierlich durch diese angetriebenen Transportrollen weitertransportiert. Weiterhin dient der Zugantrieb der richtungstreuen Bahnführung. Die zylinderförmigen Zugrollen werden gegenüber den Falzrollen mit einem gewissen Vorlauf angetrieben, der vorzugsweise nicht mehr als etwa 20 % ausmacht. Sie drücken die Bedruckstoffbahn gegen eine Stange der Bahnauflage und sorgen auf diese Weise über ihre Reibkraft für eine Straffung der Bahn.

Die Automatisierung der erfindungsgemäßen Einziehvorrichtung noch verbessernd, wird eine Teilbahn der zuvor längsgeschnittenen Bedruckstoffbahn über einer quer zur Förderrichtung der Bedruckstoffbahn angeordneten Schneidkante abgerissen. Der nach dem Abreißen freihängende Bahnanfang der nunmehr die Bedruckstoffbahn bildenden Teilbahn wird mit Druckluft angeblasen und so für den Weitertransport zum Einziehen angehoben. Besonders vorteilhaft ist zu diesem Zweck unmittelbar vor den Schubantriebsrollen zwischen Zugwalzenwänden einer Längsschneidevorrichtung eine zweite Blaseinrichtung mit einer Schneidkante vorgesehen. Das Blasgas dieser Blaseinrichtung führt in der geschilderten Weise den Bahnanfang der Teilbahn den Schubantrieben zu.

Das Abreißen mit nachfolgendem Anblasen und Anheben der Teilbahn kann auch in Verbindung mit sonstigen Einziehvorrichtungen und grundsätzlich auch überall dort eingesetzt werden, wo ein "freier" Bahnanfang für das Weiterfördern anzuheben ist. Die zweite Blaseinrichtung ist entsprechend unterhalb eines Umlenkmittels anzuordnen, so daß der hängende Bahnanfang angeblasen werden kann.

Die Erfindung wird zwar bevorzugterweise zum Umlenken der Bedruckstoffbahn im Wendebereich einer Rotationsdruckmaschine verwendet, ist jedoch nicht nur auf diesen Verwendungszweck beschränkt. Sie kann grundsätzlich überall dort zum Umlenken eingesetzt werden, wo die Platzverhältnisse dies erlauben und eine Blaseinrichtung geeignet zu einem Umlenkmittel angeordnet werden kann.

Bevorzugte Ausführungsbeispiele der Erfindung werden nachfolgend anhand der Figuren beschrieben. Dabei werden weitere Merkmale und Vorteile der Erfindung offenbart. Es zeigen:
- Figur 1: einen Wende- und Kehrbereich in Seitenansicht,
- Figur 2: den Wende- und Kehrbereich von Figur 1 in Draufsicht,
- Figur 3: eine Abreiß- und Blaseinrichtung zum Abreißen und Anblasen eines einzuziehenden Bahnanfangs,
- Figur 4: eine Wendestange mit oben liegendem Einlauf und einer Blaseinrichtung zum Umlenken eines Bahnanfangs,
- Figur 4a: eine Wendestange mit unten liegendem Einlauf und einer Blaseinrichtung zum Umlenken eines Bahnanfangs,
- Figur 4b: eine Blaseinrichtung für eine Querleitwalze,
- Figur 4c: eine Blaseinrichtung für eine Registerwalze,
- Figur 5: eine Draufsicht auf die Anordnung nach Figur 4,
- Figur 6: eine Abwicklung einer Umlenkfläche,
- Figur 7: eine Falz- und Transportrolle in Vorderansicht,
- Figur 8: die Falz- und Transportrolle von Figur 7 im Querschnitt,
- Figuren 9 - 13: Draufsichten auf die für den Wende- und Kehrbereich nach den Figuren 1 und 2 verwendeten Bahnauflagen,
- Figur 14: eine tabellarische Übersicht der Formtypen von Bahnauflagen nach den Figuren 9 - 13,
- Figur 15: einen als Bahnauflage dienenden Stangenrost im Querschnitt,
- Figur 16: den Stangenrost nach Figur 15 in Draufsicht,
- Figur 17: einen Transportrollenantrieb in Vorderansicht und
- Figur 18: den Transportrollenantrieb von Figur 17 in Draufsicht.

Figur 1 zeigt einen Wende- und Kehrbereich einer Rotationsdruckmaschine in Seitenansicht. Eine Bedruckstoffbahn 1, die von einem Druckwerk kommt, wird über eine Zugwalze 10 gezogen und mittels einer Längsschneideeinrichtung 11 längs in Teilbahnen 1 und 2 geschnitten. Die Teilbahn 2 wird in bekannter Weise einfach weitergefördert.

Die andere Teilbahn 1 wird, wie dies besser in Figur 2 zu erkennen ist, um die Zugrolle 10 gekehrt, anschließend über eine Wendestange 12 gewendet und gekehrt, danach über eine Querleitwalze 13 nochmals gekehrt, über eine zweite Wendestange 14, die zur ersten Wendestange 12 unter einem rechten Winkel ausgerichtet ist, wieder gewendet und gekehrt, einer Linearregisterwalze 15 zugeführt, um diese Walze 15 gekehrt und schließlich unter der durchlaufenden Teilbahn 2 weitergefördert und einem Falzapparat zugeführt. Wende-und Kehrkonfigurationen der in den Figuren 1 und 2 dargestellten Art sind bekannt, soweit dies die Anordnung der Wendestangen, Leit- und Registerwalzen.anbetrifft.

In Figur 3 ist die Schnittstelle, nämlich die Vorbereitung und Übergabe der längsgeschnittenen Teilbahn 1 zu einer Schubrolle, im Ausführungsbeispiel eine Falz- und Transportrolle 50, die die Teilbahn 1 einer Umlenkung zuführt, dargestellt. Nachdem die Bedruckstoffbahn 1 bei 11 längsgeschnitten worden ist, wird die einzuziehende Teilbahn 1 von der einfach weitergeförderten Teilbahn 2 zunächst noch mitgenommen. Die einzuziehende Teilbahn 1, die aufgrund ihres Eigengewichts von der Zugwalze 10 in etwa lotrecht nach unten läuft, wird längs einer unterhalb der Zugwalze 10 angeordneten Schneidkante 24 abgerissen. Das Abreißen kann per Hand oder mittels einer geeigneten Vorrichtung erfolgen. Durch das Abreißen wird ein quer zur Förderrichtung der Teilbahn 1 verlaufender, definierter Bahnanfang 3 erhalten.

Die Schneidkante 24 ist an einer Blaseinrichtung 20, im Ausführungsbeispiel ein Blasrohr 20, das im wesentlichen einfach als Vierkantrohr ausgebildet ist, befestigt. Über eine Zuführung 26 wird dem Blasrohr 20 ein Druckgas, vorzugsweise Druckluft, zugeführt. Zum Anblasen der Teilbahn 1 ist das Blasrohr 20 längs seiner der Teilbahn 1 zugewandten Seite mit Blasöffnungen 22 versehen. Durch das Anblasen des nach dem Abreißen lose nach unten hängenden Bahnanfangs der Teilbahn 1 schwenkt dieser Bahnanfang um die Zugwalze 10 in Richtung auf diese Zugwalze 10 zu in die ebenfalls in Figur 3 eingezeichnete Lage. Durch das Anblasen wird der Bahnanfang 3 der Teilbahn 1 auf eine Bahnauflage 30 angehoben und einem Fördermittel, im Ausführungsbeispiel einer Antriebsrolle 50, zugeführt. Zur Unterstützung der Übergabe des Bahnanfangs 3 ist die Bahnauflage 30 an ihrem zum Blasrohr 20 weisenden Ende mit einem schräg nach unten in Richtung auf die Schneidkante 24 zu weisenden Leitblech 31 versehen, das mit der Zugwalze 10 eine Art Einlauftrichter für den Bahnanfang 3 bildet. Die Blasöffnungen 22 blasen in diesen Einlauftrichter hinein und richten die Bahn 1 gleichzeitig aus.

Der Bahnanfang 3 wird anschließend auf der Bahnauflage 30 aufliegend durch Andrücken der Antriebsrolle 50 gegen die Bahnauflage 30 zum Umlenken weitergefördert bzw. geschoben. Über die Breite der Teilbahn 1 - im folgenden wieder Bedruckstoffbahn 1 genannt - sind mehrere solcher Antriebsrollen 50 verteilt angeordnet.

In Figur 4 ist ein Umlenken der Bedruckstoffbahn 1 dargestellt. Der Bahnanfang 3 wird auf der Bahnauflage 30 aufliegend durch die Antriebsrollen 50 zu der Wendestange 12 geschoben und beim weiteren Schieben um die Längsachse 12' der Wendestange 12 um 180° umgelenkt. Die Wendestange 12 ist entlang ihrer dem Bahnzulauf und dem Bahnauslauf abgewandten Seite von einem konzentrisch zur Längsachse 12' der Wendestange 12 angeordneten Umlenkblech 41 einer Blaseinrichtung 40 umgeben. Die Oberfläche der Wendestange 12 bildet mit der ihr zugewandten Umlenkfläche 41' des Umlenkblechs 41 einen halbringförmigen Umlenkspalt um die Wendestange 12. Einlaufseitig ist dieser derart gebildete Umlenkspalt durch entsprechende Führung des Umlenkblechs 41 verbreitert.

Das Umlenkblech 41 ist mit Blaslöchern 42 versehen, durch die Druckgas in Richtung auf die Wendestange 12 bzw. deren Umlenkachse 12' zu geblasen werden kann. Das Umlenkblech 41 selbst bildet die der Wendestange 12 zugewandte Abschlußfläche 41' eines sich längs der Wendestange 12 erstreckenden Kastens 45, dem über eine Zuleitung 48 und ein Umschaltventil Druckgas zuführbar ist.

Der in die Umlenkung einlaufende Bahnanfang 3 wird durch diese Abschlußfläche 41', die eine Umlenkfläche 41' bildet, in die gewünschte Richtung umgelenkt, wobei das einströmende Druckgas den Ein- und Durchlauf unterstützt. Das von Blasdüsen 43 einströmende Druckgas sorgt beim Einlauf der Bahn für eine gewisse Schubkraft in Förderrichtung, dasjenige aus den Blaslöchern 42 für den Aufbau eines Luftpolsters, durch welches die Reibung zwischen der Bedruckstoffbahn 1 und der Umlenkfläche 41' wesentlich reduziert wird. Das beim Ausgang durch Blaslöcher 44 ausströmende Druckgas hebt die Bedruckstoffbahn etwas an zur Verminderung der Reibung an einer Ausgangskante 100 der Umlenkfläche 41' und im Anfangsbereich des Stangenrostes 30.

Die in Figur 4 dargestellte Blaseinrichtung 40 wird in der beschriebenen Ausführung bei parallelen Wendestangen verwendet, bzw. bei oben liegendem Einlauf.

Bei gekreuzten Wendestangen, bei denen der Einzug über die Querleitwalze geführt wird, liegt, wie in Fig. 4a dargestellt, die Wendestange 12 über dem Einlauf der Bedruckstoffbahn, so daß diese von unten eingezogen wird. Für diesen Fall ist die Blaseinrichtung 40a mit der Umlenkfläche 41a' vorgesehen. Die Umlenkfläche 41a' bzw. das Umlenkblech 41a unterscheiden sich im wesentlichen, von konstruktiven Unterschieden abgesehen, darin, daß sie nur Blaslöcher 42 aufweist.

Die Blaseinrichtung 40b nach Figur 4b bei der Querleitwalze und die Blaseinrichtung 40c nach Figur 4c beim Linearregister sind lediglich mit Blasdüsen 43 beim Bahneinlauf versehen, was bei größeren Umlenkradien in der Regel genügt.

In Figur 5 ist die Blaseinrichtung 40 in Draufsicht dargestellt. Der Befestigungszapfen 48 der Blaseinrichtung 40 wird auf die Wendestange 12 gesteckt und mit einer Verschlußschraube gesichert. Über eine gemeinsame Zuführung 49 ist sowohl der Blaseinrichtung 40 als auch der Wendestange 12 Druckgas zuführbar. Hierzu verzweigt die Zuführung 49 in eine Zuführung 46 zum Kasten 45 der Blaseinrichtung 40 und eine Zuführung 47 für die Wendestange 12. Die Verzweigung erfolgt mittels eines Umschaltventils, das direkt am Umlenkblech 41 befestigt ist. Daß Wendestangen 12 umfangsseitig mit Blasöffnungen versehen sind, um die Reibung der Bedruckstoffbahn beim Wenden zu reduzieren, ist bekannt. Die Blaseinrichtung 40 kann somit an das bereits für die Wendestangen 12 vorgesehene Druckgassystem angeschlossen werden, wodurch der konstruktive Aufwand gering gehalten werden kann.

Über das Umschaltventil wird zunächst beim Einziehen der Bahn nur der Blaseinrichtung 40 Druckgas zugeführt, während die Zuführung 47 zur Wendestange 12 zunächst geschlossen ist. Nach dem Einziehen der Bedruckstoffbahn 3 wird die Zuführung 45 zur Blaseinrichtung 40 durch das Umschaltventil geschlossen und die Zuführung 47 zur Wendestange 12 geöffnet, um in bekannter Weise die Wendestange 12 mit Druckgas zu beaufschlagen.

Der Blaseinrichtung 40, 40a, 40b bzw. 40c wird Druckgas mit einem Druck von 25 bis 180 mbar zugeführt. Das Druckgas wird mit einem Überdruck von etwa 0,1 bis 6 mbar ausgeblasen.

Ebenfalls eingezeichnet ist in Figur 5 ein einlaufender Bahnanfang 3, mit den eingeprägten Versteifungsrillen 5. Zur Bahnanfangskante ist die Wendestange 12 unter einem Winkel von 45° angeordnet. Dabei ist zu erkennen, wie der Bahnanfang 3 mit seiner in Figur 5 rechten Spitze 6 in den Umlenkspalt einläuft.

Figur 6 zeigt die Abwicklung der Umlenkfläche 41' des Umlenkblechs 41. In Ausbildung der in das Umlenkblech 41 integrierten Blasdüsen und Blaslöchern ist das Umlenkblech 41 in zwei Teilbereiche 42.1 und 42.2 unterteilt, die jeweils mit einfachen Blaslöchern 42, 44 und Blasdüsen 43 versehen sind. Das Umlenkblech 41 hat eine einfache, langgestreckte Rechteckform, die in Form eines Kreissegments, das einschließlich des Ein-und des Auslaufbereichs einen Winkel von etwas mehr als 180° umspannt, zur Umlenkfläche 41' gebogen wird. Die beiden perforierten Teilbereiche 42.1 und 42.2 sind in Längsrichtung des Umlenkblechs 41 nebeneinander symmetrisch rechts und links einer Mittelquerachse des Umlenkblechs 41 angeordnet. Eine linke und eine rechte äußere Seitenzone des Umlenkblechs 41 bleiben frei von Blasöffnungen. Die in den Umlenkspalt einlaufende Spitze 6 (Fig.5) des Bahnanfangs 3 wird beim Umlenken im Bereich einer dieser beiden perforationsfreien Seitenzonen gefördert, so daß die Spitze 6 nicht in ein Blasloch 42 laufen und möglicherweise einen Bahnstau im Umlenkspalt verursachen kann. Zwei rechteckige Aussparungen im Umlenkblech 41 bilden zusammen mit dem Kasten 45 die Blasdüsen 43.

In den Figuren 7 und 8 ist das Fördermittel 50 zum Fördern des einzuziehenden Bahnanfangs 3 dargestellt. Das Fördermittel ist als Antriebsrolle 50 ausgebildet, die eine auf einer Bahnauflage 30 aufliegende Bedruckstoffbahn gegen die Auflage 30 drückt und die Bahn bei ihrer Rotation in Richtung auf die Wendestange 12 von Figur 4 zu fördert. Der Bahnanfang 3 wird durch die Antriebsrolle 50 zur Wendestange 12 hin geschoben. Mehrere solcher Antriebsrollen 50 werden einzeln durch Elektromotoren 70, die mit variablem Gleichstrom gespeist werden, angetrieben.

Die Bahnauflagen 30 werden durch Stangenroste mit in Förderrichtung weisenden Rohrstangen 32 gebildet. Die Antriebsrollen 50 sind jeweils einer Rohrstange 32 gegenüberliegend und gegen die Rohrstange 32 drückbar angeordnet, so daß eine auf dem Stangenrost 30 aufliegender Bahnanfang 3 durch die angetriebene Antriebsrolle 50 vorwärts geschoben wird.

Um die Förderung beim Einzug zu verbessern, wird die frei aufliegende Bedruckstoffbahn mit Versteifungsrillen 5 (Figur 7) versehen. Zu diesem Zweck weist die Antriebsrolle 50 umfangsseitig eine umlaufende Vertiefung 54 auf, die zwischen beidseitig umfangsseitig umlaufenden Vorsprüngen 52 eingeschlossen ist. Mit den beiden Vorsprüngen 52 ragt die Antriebsrolle 50 in die Auflagefläche des Stangenrostes 32 zu beiden Seiten der gegenüberliegenden Rohrstange 32 hinein, falls die Antriebsrolle 50 mit ihrer Vertiefung 54 gegen diese Rohrstange 32 gedrückt wird. Dadurch wird der Bahnanfang 3 beim Fördern in die Zwischenräume zu den beiden benachbarten Rohrstangen 32 gedrückt und dabei mit den Versteifungsrillen 5 versehen. Ihrer Doppelfunktion wegen wird die Transportrolle 50 im folgenden als Falzantriebsrolle bezeichnet.

In Figur 8 ist beispielhaft ein Kolben/Feder-Mechanismus dargestellt, mit dem die Falzantriebsrolle 50 auf den Stangenrost 30 gedrückt und wieder davon wegbewegt werden kann. Die Falzantriebsrolle 50 ist um eine quer zur Förderrichtung der Bedruckstoffbahn weisende Achse 55 an einem Schwenkarm 59 drehgelagert. Zwischen der Schwenkachse 55 und einer Aufnahme der Falzantriebsrolle 50 im Schwenkarm 59 ist eine Kolbenstange 56 an den Schwenkarm 59 drehangelenkt. Der Schwenkarm 59 kann durch einen Kolben 57 gegen den Druck einer Feder 58 geschwenkt und die Falzantriebsrolle 50 dabei gegen die gegenüberliegende Rohrstange 32 des Stangenrostes 30 gedrückt werden. Dieses Andrücken erfolgt direkt nachdem der Bahnanfang 3, wie im Zusammenhang mit Figur 3 beschrieben, zwischen den Stangenrost 30 und die Falzantriebsrolle 50 zugeführt worden ist. Der Bahnanfang 3 und die nachlaufende Bahn werden dann mit Versteifungsrillen 5 versehen und um die Wendestange 12 umgelenkt.

Die nachgeordnete Transporteinrichtung (Fig. 17 und 18) wird durch zylinderförmige Zugrollen 50' gebildet, die den Bahnanfang gegen die Rohrstangen des hinter der Wendestange 12 angeordneten Stangenrostes 30 drücken und dabei um die Wendestange 12 ziehen. Diese Zugrollen werden mit einem Vorlauf bei etwa 25 % gegenüber der jeweils vorgeschalteten Stufe bzw. den Falzantriebsrollen 50 angetrieben. Dadurch kann die Bedruckstoffbahn 1 vorteilhafterweise straff gehalten und ein seitlicher Verlauf und ein möglicherweise damit einhergehender Stau der Bedruckstoffbahn vermieden werden. Entsprechend werden auch die Falzantriebsrollen 50 mit einem gewissen Vorlauf gegenüber der einlaufenden Bedruckstoffbahn 1 angetrieben.

Im Ausführungsbeispiel handelt es sich bei den Antrieben der Falzantriebsrollen 50 (Fig. 7 und 8) und der Zugrollen 50' (Fig. 17 und 18) um Elektromotoren. Die Aktivierung, d.h. die Zustellung der Falz- und Antriebsrollen 50 erfolgt in der beschriebenen Weise pneumatisch durch die Kolben 57. Nicht im Eingriff stehende Rollen laufen dabei einfach leer mit. Durch eine entsprechende Steuerung wird die Zustellung der Gruppen von Falzantriebsrollen 50 und Zugrollen im Wende- und Kehrbereich entsprechend einer voreingestellten Steuermatrix gesteuert. Bei pneumatischer Zustellung der Falz- und Antriebsrollen können die Antriebsmotoren gleichzeitig angesteuert und der Steuerungsaufwand dadurch gering gehalten werden. Die Transportrollen 50', die durch ihr Eigengewicht auf der Bahn aufliegen, werden pneumatisch durch Kolben 75 angehoben.

In den Figuren 9 bis 13 sind die Umlenkmittel 10, 12 bis 16 und diesen Umlenkmitteln vor-und nachgeordnete Stangenroste 30, der in den Figuren 1 und 2 dargestellten Wende-und Kehrkonfiguration schematisch in der Reihenfolge des Durchlaufens der Bedruckstoffbahn dargestellt. Die erste Wendestange 12, die Querleitwalze 13, die zweite Wendestange 14 und die Linearregisterwalze 15 sind jeweils mit Blaseinrichtungen 40, 40a, 40b, 40c versehen. Zu diesen Umlenkmitteln 12 bis 15 wird der Bahnanfang der Bedruckstoffbahn jeweils auf dem vor dem Umlenkmittel angeordneten Stangenrost 30 aufliegend gefördert. Als Stangenroste 30 werden möglichst wenige, standardisierte Grundformen, wie dies nachfolgend beschrieben wird, verwendet. Nach dem Einziehen der Bedruckstoffbahn haben die Stangenroste 30 zur theoretischen Bahnlage einen Abstand von mindestens 5 mm, so daß im laufenden Betrieb keine Berührung zwischen der Bedruckstoffbahn und den Stangenrosten stattfindet. Die Stangenroste vor und nach der Linearregisterwalze 15 sind fest verschraubt, da sie bei allen im praktischen Betrieb eingesetzten Wende-und Kehrkonfigurationen gleichbleiben. Die restlichen Stangenroste 30 sind symmetrisch zu einem Systemmittelpunkt der durch die Wende- und Kehrkonfiguration geförderten Bedruckstoffbahn angeordnet und können durch Umstecken jeder in der Praxis eingesetzten Wende- und Kehrkonfiguration angepaßt werden. Das Gleiche gilt für die Blaseinrichtungen 40 und 40a.

Figur 14 zeigt in Tabellenform die vier Grundelemente A, B, C und D von Stangenrosten 30, die durch einfaches Umstecken den unterschiedlichen Anordnungen von Wendestangen angepaßt werden können. In die Tabelle ist die Anzahl der jeweiligen Grundelemente A bis D für jede der vier möglichen Anordnungen von Wendestangen 12, 14 mit oder ohne Querleitwalze 13 eingetragen.

Die Figuren 15 und 16 zeigen im Querschnitt und in Draufsicht beispielhaft einen Stangenrost 30 vom Typ A. Die Rohrstangen 32 sind in einem Rahmen 34 befestigt. Der Rahmen 34 besitzt die Form eines rechtwinkligen, gleichschenkligen Dreiecks, das an einer seiner beiden 45°-Kanten rechtwinklig zu einem der beiden rechtwinklig zueinender stehenden Schenkel abgeschnitten worden ist. In den beiden Außenbereichen und in der Mitte des Stangenrostes 30 sind mehrere Rohrstangen 32 enger beabstandet angeordnet als in den beiden dazwischenliegenden Bereichen, damit der Bahnanfang nicht unter der Stange einfädelt.

| | |
|---|---|
| 01 | Bedruckstoffbahn |
| 1 | Bedruckstoffbahn, Teilbahn, Bahn |
| 2 | Teilbahn |
| 3 | Bahnanfang |
| 5 | Rille, Versteiffungsrille |
| 6 | Spitze |
| 10 | Zugwalze, Zugrolle, Umlenkmittel |
| 11 | Längsschneideeinrichtung |
| 12 | Wendestange, Umlenkmittel |
| 12' | Längsachse, Umlenkachse |
| 13 | Querleitwalze, Umlenkmittel |
| 13' | Umlenkachse |
| 14 | Wendestange, Umlenkmittel |
| 14' | Umlenkachse |
| 15 | Linearregisterwalze, Walze, Umlenkmittel |
| 15' | Umlenkachse |
| 16 | Umlenkmittel |
| 20 | Blaseinrichtung, Blasrohr |
| 22 | Blasöffnung |
| 24 | Schneidekante |
| 26 | Zuführung |
| 30 | Bahnauflage, Stangenrost, Auflage |
| 31 | Leitblech |
| 32 | Stange, Rohrstange |
| 34 | Rahmen |
| 40 | Blaseinrichtung |
| 40a | Blaseinrichtung |
| 40b | Blaseinrichtung |
| 40c | Blaseinrichtung |
| 41 | Umlenkblech |
| 41' | Umlenkfläche, Abschlussfläche, Fläche |
| 41a | Umlenkblech |
| 41a' | Umlenkfläche |
| 42 | Blaslöcher |
| 42.1 | Teilbereich |
| 42.2 | Teilbereich |
| 43 | Blasdüse |
| 44 | Blaslöcher |
| 45 | Kasten |
| 46 | Zuführung |
| 47 | Zuführung |
| 48 | Befestigungszapfen |
| 49 | Zuführung |
| 50 | Falz- und Transportrolle, Falz- und Antriebsrolle, Fördermittel, Zugrolle, Antriebsrolle, Falzantriebsrolle |
| 50' | Zugrolle |
| 52 | Vorsprünge |
| 54 | Vertiefung |
| 55 | Achse, Schwenkachse |
| 56 | Kolbenstange |
| 57 | Kolben |
| 58 | Feder |
| 59 | Schwenkarm |
| 70 | Elektromotor |
| 75 | Kolben |
| 100 | Ausgangskante |

## Patentansprüche

1. Verfahren zum Einziehen einer Bedruckstoffbahn im Rollenrotationsdruck, bei dem ein Bahnanfang (3) der Bedruckstoffbahn (1) unterstützt durch Druckgasbeaufschlagung über ein Einzugssystem gefördert wird,
**dadurch gekennzeichnet**, daß
a) der Bahnanfang (3) über ein Umlenkmittel (12; 13; 14; 15) des Einzugssystems gefördert und dabei um eine Umlenkenkachse (12'; 13'; 14'; 15') umgelenkt wird, wobei die eingezogene Bedruckstoffbahn (1) das Umlenkmittel (12; 13; 14; 15) umschlingt, und
b) der Bahnanfang (3) zusätzlich durch Anblasen der dem Umlenkmittel (12; 13; 14; 15) abgewandten Seite der Bedruckstoffbahn (1) mit einem Druckgas während des Umlenkens auf das Umlenkmittel (12; 13; 14; 15) zu gedrückt wird.

2. Verfahren nach Anspruch 1, dadurch gekennzeichnet, daß die Bedruckstoffbahn (1) auf einer Bahnauflage (30) aufliegend zu dem Umlenkmittel (12; 13; 14; 15) gefördert wird.

3. Verfahren nach Anspruch 1 oder 2, dadurch gekennzeichnet, daß die Bahn (1) zu dem Umlenkmittel (12; 13; 14; 15) geschoben wird.

4. Verfahren nach einem der vorhergehenden Ansprüche, dadurch gekennzeichnet, daß die Bedruckstoffbahn (1) vor dem ersten Umlenken im Einzugsbereich versteift wird.

5. Verfahren nach einem der vorhergehenden Ansprüche, dadurch gekennzeichnet, daß die Bedruckstoffbahn (1) beim Umlenken beidseitig mit Druckgas angeblasen wird.

6. Verfahren nach einem der vorhergehenden Ansprüche, dadurch gekennzeichnet, daß die Bedruckstoffbahn (1) längsgeschnitten und eine umzulenkende Teilbahn (1) in etwa quer zur Förderrichtung über eine Schneidkante (24) abgerissen wird.

7. Verfahren nach Anspruch 6, dadurch gekennzeichnet, daß der nach dem Abreißen hängende Bahnanfang (3) der Teilbahn (1) zum Weiterfördern auf der Bahnauflage (30) durch Anblasen mit Druckgas angehoben wird.

8. Vorrichtung zum Einziehen einer Bedruckstoffbahn in einer Rollenrotationsdruckmaschine, mit der ein Bahnanfang (3) der Bedruckstoffbahn (1) unterstützt durch Druckgasbeaufschlagung über ein Einzugssystem gefördert wird,
**dadurch gekennzeichnet**, daß
a) der Bahnanfang (3) durch ein Fördermittel (50) über ein Umlenkmittel (12; 13; 14; 15) des Einzugssystems gefördert und dabei um eine Umlenkachse (12'; 13'; 14'; 15') umgelenkt wird, wobei die eingezogene Bedruckstoffbahn (1) das Umlenkmittel (12; 13; 14; 15) umschlingt, und
b) der umschlungene Teil des Umlenkmittels (12; 13; 14; 15) von einer Blaseinrichtung (40) umgeben ist, durch die ein Druckgas auf die dem Umlenkmittel (12; 13; 14; 15) abgewandte Seite des zwischen dem Umlenkmittel (12; 13; 14; 15) und der Blaseinrichtung (40) hindurchgeförderten Bahnanfangs (3) zu geblasen wird.

9. Vorrichtung nach Anspruch 8, dadurch gekennzeichnet, daß längs der Umlenkachse (12'; 13'; 14'; 15') über einen Winkelbereich um die Umlenkachse (12'; 13'; 14'; 15') verteilt Blaslöcher (42) und/oder Blasdüsen (43) zum Ausblasen des Druckgases angeordnet sind.

10. Vorrichtung nach Anspruch 8 oder 9, dadurch gekennzeichnet, daß dem zylinderförmigen Umlenkmittel (12; 13; 14; 15) zugewandt eine Umlenkfläche (41') angeordnet ist, die das Umlenkmittel (12; 13; 14; 15) umfangsseitig zu einem Teil umgibt und sich in Längsrichtung des Umlenkmittels (12; 13; 14; 15) erstreckt.

11. Vorrichtung nach Anspruch 10, dadurch gekennzeichnet, daß die Umlenkfläche (41') mit Blaslöchem (42) und Aussparungen für die Blasdüsen (43) für das Druckgas versehen ist.

12. Vorrichtung nach Anspruch 11, dadurch gekennzeichnet, daß die Blaslöcher (42) in Teilbereichen (42.1, 42.2) der Umlenkfläche (41') vorgesehen sind und seitliche Randzonen der Umlenkfläche (41') zum Führen einer Spitze (6) des Bahnanfangs (3) von Blasöffnungen frei sind.

13. Vorrichtung nach einem der Ansprüche 8 bis 12, dadurch gekennzeichnet, daß das Umlenkmittel (12; 13; 14; 15) umfangsseitig Düsen zum Ausstoßen von Druckgas aufweist.

14. Vorrichtung nach Anspruch 13, dadurch gekennzeichnet, daß die Blaseinrichtung (40) und das Umlenkmittel (12; 13; 14; 15) an eine gemeinsame Druckgaszufuhr (49) angeschlossen sind.

15. Vorrichtung nach einem der Ansprüche 8 bis 14, dadurch gekennzeichnet, daß in einem Bereich von dem Fördermittel (50) bis zu dem Umlenkmittel (12; 13; 14; 15) eine Bahnauflage (30), für die Bedruckstoffbahn (1) angeordnet ist.

16. Vorrichtung nach Anspruch 15, dadurch gekennzeichnet, daß die Auflage (30) durch einen Stangenrost gebildet wird.

17. Vorrichtung nach Anspruch 15 oder 16, dadurch gekennzeichnet, daß Formtypen (A, B, C, D) von Bahnauflagen (30) vorgegeben sind, die gegeneinander auswechselbar, insbesondere umsteckbar, sind.

18. Vorrichtung nach einem der Ansprüche 15 bis 17, dadurch gekennzeichnet, daß Befestigungspunkte der Blaseinrichtung (40) symmetrisch zu einem Systemmittelpunkt der Bedruckstoffbahn (1) angeordnet sind.

19. Vorrichtung nach einem der Ansprüche 15 bis 18, dadurch gekennzeichnet, daß Befestigungspunkte der Bahnauflage (30) symmetrisch zu einem Systemmittelpunkt der Bedruckstoffbahn (1) angeordnet sind.

20. Vorrichtung nach einem der Ansprüche 8 bis 19, dadurch gekennzeichnet, daß quer zu einer Förderrichtung der Bedruckstoffbahn (1) eine Schneidkante (24) zum Abreißen der Bahn (1) angeordnet ist.

21. Vorrichtung nach Anspruch 20, dadurch gekennzeichnet, daß eine zweite Blaseinrichtung (20) so angeordnet ist, daß ein frei hängender Bahnanfang (3) durch Anblasen mit Druckgas zur Weiterförderung anhebbar ist.

22. Vorrichtung nach einem der Ansprüche 8 bis 21, dadurch gekennzeichnet, daß der Bahnanfang (3) durch eine vor dem Umlenkmittel (12; 13; 14; 15) angeordnete, gegen die Bedruckstoffbahn (1) drückende Antriebsrolle (50) zu dem Umlenkmittel (12; 13; 14; 15) gefördert wird.

23. Vorrichtung nach einem der Ansprüche 8 bis 22, dadurch gekennzeichnet, daß vor dem Umlenkmittel (12; 13; 14; 15) eine gegen die Bedruckstoffbahn (1) drückbare Falzrolle (50) angeordnet ist, mit der die Bahn (1) durch Einprägen von Falzen, Rillen oder dergleichen versteift werden kann.

24. Vorrichtung nach Anspruch 23, dadurch gekennzeichnet, daß die Falzrolle (50) gleichzeitig die Antriebsrolle (50) bildet.

25. Vorrichtung nach Anspruch 23 oder 24, dadurch gekennzeichnet, daß die Falzrolle (50) umfangsseitig einer in Förderrichtung der Bedruckstoffbahn (1) weisenden Stange (32) der als Stangenrost ausgebildeten Bahnauflage (30) gegenüberliegend angeordnet ist und soweit gegen diese Stange (32) drückbar ist, daß sie zumindest zu einer Seite der Stange (32) in eine Auflagefläche der Bahnauflage (30) hineinragt.

26. Vorrichtung nach einem der Ansprüche 8 bis 25, dadurch gekennzeichnet, daß hinter dem Umlenkmittel (12; 13; 14; 15) mindestens eine Antriebsrolle (50') für die Bedruckstoffbahn (1) angeordnet ist.

## Claims

1. A method for drawing in a textile-printing stack web in roller rotary printing, wherein an initial web portion (3) of the stock web (1), assisted by exposure to compressed gas, is conveyed over a draw-in system,
characterised in that
a) the initial web portion (3) is conveyed over a deflecting means (12; 13; 14; 15) of the draw-in system and, at the same time, is deflected about a deflection axis (12'; 13'; 14'; 15'), the drawn-in stock web (1) winding around the deflecting means (12; 13; 14; 15) during this process, and,
b) as a result of a compressed gas being directed onto the stock-web (1) side further from the deflecting means (12; 13; 14; 15) during the deflection process, the initial web portion (3) is also pressed onto the deflecting means (12; 13; 14; 15).

2. A method as claimed in claim 1, characterised in that the stock web (1) rests on a web support (30) while being conveyed to the deflecting means (12; 13; 14; 15).

3. A method as claimed in claim 1 or claim 2, characterised in that the web (1) is thrust to the deflecting means (12; 13; 14; 15).

4. A method as claimed in any one of the preceding claims, characterised in that the stock web (1) is stiffened before the first deflection in the draw-in region.

5. A method as claimed in any one of the preceding claims, characterised in that compressed gas is directed onto both sides of the stock web (1) as it is being deflected.

6. A method as claimed in any one of the preceding claims, characterised in that the stock web (1) is cut longitudinally and a part-web (1), which is to be deflected, is detached over a cutting edge (24) approximately at right angles to the conveying direction.

7. A method as claimed in claim 6, characterised in that the initial web portion (3) of the part-web (1) left hanging after detachment is raised by compressed gas being directed onto it so that the said hanging portion can be conveyed further on the web support (30).

8. A device for drawing in a stock web in a roller rotary printing machine, with which device an initial web portion (3) of the stock web (1), assisted by exposure to compressed gas, is conveyed over a draw-in system,
characterised in that
a) the initial web portion (3) is conveyed by a conveying means (50) over a deflecting means (12; 13; 14; 15) of the draw-in system and, at the same time, is deflected about a deflection axis (12'; 13'; 14'; 15'), the drawn-in stock web (1) winding around the deflecting means (12; 13; 14; 15) during this process, and,
b) the wound-around portion of the deflecting means (12; 13; 14; 15) is surrounded by blowing apparatus (40) through which a compressed gas is directed onto the side, further from the deflecting means (12; 13; 14; 15), of the initial web portion (3) conveyed through between the deflecting means (12; 13; 14; 15) and the blowing apparatus (40).

9. A device as claimed in claim 8, characterised in that, along the deflection axis (12'; 13'; 14'; 15'), distributed over an angled region about the deflection axis (12'; 13'; 14'; 15'), there are disposed blow holes (42) and/or blow nozzles (43) to blow out the compressed gas.

10. A device as claimed in claim 8 or claim 9, characterised in that, facing the cylindrical deflecting means (12; 13; 14; 15), there is disposed a deflection face (41') which surrounds a portion of the deflecting means (12; 13; 14; 15) on the circumference side thereof and which extends in a longitudinal direction of the deflecting means (12; 13; 14; 15).

11. A device as claimed in claim 10, characterised in that the deflection face (41') is provided with blow holes (42) and recesses for the blow nozzles (43) for the compressed gas.

12. A device as claimed in claim 11, characterised in that the blow holes (42) are provided in part-regions (42.1, 42.2) of the deflection face (41'), and lateral border areas of the deflection face (41') are free from blow apertures for the purpose of guiding a pointed end (6) of the initial web portion (3).

13. A device as claimed in any one of claims 8 to 12, characterised in that, on its circumference side, the deflecting means (12; 13; 14; 15) has nozzles for discharging compressed gas.

14. A device as claimed in claim 13, characterised in that the blowing apparatus (40) and the deflecting means (12; 13; 14; 15) are connected to a common compressed-gas supply (49).

15. A device as claimed in any one of claims 8 to 14, characterised in that a web support (30) for the stock web (1) is disposed in a region from the conveying means (50) to the deflecting means (12; 13; 14; 15).

16. A device as claimed in claim 15, characterised in that the support (30) is formed by a bar grating.

17. A device as claimed in claim 15 or claim 16, characterised in that there are specified shape designs (A, B, C, D) of web supports (30) which are interchangeable or, more particularly, can be installed one in place of the other.

18. A device as claimed in any one of claims 15 to 17, characterised in that fastening points of the blowing apparatus (40) are disposed symmetrically to a system central point of the stock web (1).

19. A device as claimed in one of claims 15 to 18, characterised in that fastening points of the web support (30) are disposed symmetrically to a system central point of the stock web (1).

20. A device as claimed in any one of claims 8 to 19, characterised in that, at right angles to a conveying direction of the stock web (1), there is disposed a cutting edge (24) for the purpose of detaching the web (1).

21. A device as claimed in claim 20, characterised in that a second blowing apparatus (20) is disposed so that a free-hanging initial web portion (3) can be raised by compressed gas being directed onto it so that the said web portion can be conveyed further.

22. A device as claimed in any one of claims 8 to 21, characterised in that the initial web portion (3) is conveyed to the deflecting means (12; 13; 14; 15) by a driving roller (50) which is disposed upstream of the deflecting means (12; 13; 14; 15) and which presses against the stock web (1).

23. A device as claimed in any one of claims 8 to 22, characterised in that, upstream of the deflecting means (12; 13; 14; 15), there is disposed a folding roller (50) which can be pressed against the stock web (1) and with which the web (1) can be stiffened by the impression of folds, grooves or the like.

24. A device as claimed in claim 23, characterised in that the folding roller (50) simultaneously forms the driving roller (50).

25. A device as claimed in claim 23 or claim 24, characterised in that, on its circumference side, the folding roller (50) is disposed opposite a bar (32) of the bar-grating web support (30), the said bar pointing in the conveying direction of the stock web (1), and in that the said folding roller can be pressed against this bar (32) to such an extent that, at least on one side of the bar (32), it extends into a bearing face of the web support (30).

26. A device as claimed in any one of claims 8 to 25, characterised in that, downstream of the deflecting means (12; 13; 14; 15), there is disposed at least one driving roller (50') for the stock web (1).

## Revendications

1. Procédé d'engagement d'une bande imprimée en impression par rotative à bobines, dans lequel un début (3) de la bande imprimée (1) est transporté sur un système d'engagement à l'aide de gaz sous pression,
caractérisé en ce que
a) le début de bande (3) passe par un moyen de renvoi (12 ; 13 ; 14 ; 15) du système d'engagement et est dévié autour d'un axe de renvoi (12' ; 13', 14' ; 15'), la bande imprimée (1) engagée entourant le moyen de renvoi (12 ; 13 ; 14 ; 15), et
b) le début de bande (3) est, pendant le renvoi, pressé de plus contre le moyen de renvoi (12 ; 13 ; 14 ; 15) en envoyant un gaz sous pression sur le côté de la bande imprimée (1) tourné à l'opposé du moyen de renvoi (12 ; 13 ; 14 ; 15).

2. Procédé selon la revendication 1, caractérisé en ce que la bande imprimée (1) est transporté vers le moyen de renvoi (12 ; 13 ; 14 ; 15) en reposant sur un support de bande (30).

3. Procédé selon la revendication 1 ou 2, caractérisé en ce que la bande (1) est poussée vers le moyen de renvoi (12 ; 13 ; 14 ; 15).

4. Procédé selon l'une des revendications précédentes, caractérisé en ce que la bande imprimée (1) est renforcée dans la zone d'engagement avant le premier renvoi.

5. Procédé selon l'une des revendications précédentes, caractérisé en ce que l'on envoie du gaz sous pression sur les deux côtés de la bande imprimée (1) pendant son renvoi.

6. Procédé selon l'une des revendications précédentes, caractérisé en ce que la bande imprimée (1) est coupée dans le sens de la longueur et une bande partielle (1) à dévier est arrachée sur une arête coupante (24) sensiblement transversalement à la direction de transport.

7. Procédé selon la revendication 6, caractérisé en ce que le début (3) de la bande partielle (1) qui pend après l'arrachement est soulevé sur le support de bande (30) par un flux de gaz sous pression afin de pouvoir continuer à être transporté.

8. Dispositif d'engagement d'une bande imprimée dans une rotative à bobines à imprimer, avec lequel un début (3) de la bande imprimée (1) est transporté sur un système d'engagement à l'aide de gaz sous pression,
caractérisé en ce que
a) le début de bande (3) est transporté par un moyen de transport (50) sur un moyen de renvoi (12 ; 13 ; 14 ; 15) du système d'engagement et est dévié autour d'un axe de renvoi (12' ; 13', 14' ; 15'), la bande imprimée (1) engagée entourant le moyen de renvoi (12 ; 13 ; 14 ; 15), et
b) la partie entourée du moyen de renvoi (12 ; 13 ; 14 ; 15) est entourée par un dispositif de soufflage (40) par l'intermédiaire duquel un gaz sous pression est envoyé sur le côté, tourné à l'opposé du moyen de renvoi (12 ; 13 ; 14 ; 15), du début de bande (3) transporté entre le moyen de renvoi (12 ; 13 ; 14 ; 15) et le dispositif de soufflage (40).

9. Dispositif selon la revendication 8, caractérisé en ce que des trous de soufflage (42) et/ou des buses de soufflage (43) destinés à l'envoi du gaz sous pression sont répartis le long de l'axe de renvoi (12' ; 13' ; 14' ; 15') sur une zone angulaire située autour de l'axe de renvoi (12'; 13' ; 14' ; 15').

10. Dispositif selon la revendication 8 ou 9, caractérisé en ce qu'il est prévu une surface de renvoi (41') tournée vers le moyen de renvoi (12 ; 13 ; 14 ; 15) en forme de cylindre, laquelle surface de renvoi entoure en partie le moyen de renvoi (12 ; 13 ; 14 ; 15) sur le côté périphérique et s'étend dans la direction longitudinale du moyen de renvoi (12 ; 13 ; 14 ; 15).

11. Dispositif selon la revendication 10, caractérisé en ce que la surface de renvoi (41') est pourvue de trous de soufflage (42) et d'évidements pour les buses de soufflage (43) pour le gaz sous pression.

12. Dispositif selon la revendication 11, caractérisé en ce que les trous de soufflage (42) sont prévus dans des zones partielles (42.1 , 42.2) de la surface de renvoi (41') et des zones de bord latérales de la surface de renvoi (41') ne comportent pas d'orifices de soufflage pour guider une pointe (6) du début de bande (3).

13. Dispositif selon l'une des revendications 8 à 12, caractérisé en ce que le moyen de renvoi (12 ; 13 ; 14 ; 15) comporte sur le côté périphérique des buses destinées à expulser du gaz sous pression.

14. Dispositif selon la revendication 13, caractérisé en ce que le dispositif de soufflage (40) et le moyen de renvoi (12 ; 13 ; 14 ; 15) sont raccordés à une amenée de gaz sous pression (49) commune.

15. Dispositif selon l'une des revendications 8 à 14, caractérisé en ce qu'un support (30) pour la bande imprimée (1) est disposé dans une zone allant du moyen de transport (50) au moyen de renvoi (12 ; 13 ; 14 ; 15).

16. Dispositif selon la revendication 15, caractérisé en ce que le support (30) est formé par une grille à barreaux.

17. Dispositif selon la revendication 15 ou 16, caractérisé en ce que des modèles (A, B, C, D) de supports de bande (30) sont prédéterminés, lesquels modèles sont interchangeables, notamment par enfichage.

18. Dispositif selon l'une des revendications 15 à 17, caractérisé en ce que des points de fixation du dispositif de soufflage (40) sont disposés symétriquement par rapport à un centre de la bande imprimée (1).

19. Dispositif selon l'une des revendications 15 à 18, caractérisé en ce que des points de fixation du support de bande (30) sont disposés symétriquement par rapport à un centre de la bande imprimée (1).

20. Dispositif selon l'une des revendications 8 à 19, caractérisé en ce qu'une arête coupante (24') destinée à arracher la bande (1) est disposée transversalement à une direction de transport de la bande imprimée (1).

21. Dispositif selon la revendication 20, caractérisé en ce qu'un deuxième dispositif de soufflage (20) est disposé de telle manière qu'un début de bande (3) pendant librement peut être soulevé à l'aide d'un gaz sous pression pour la suite du transport.

22. Dispositif selon l'une des revendications 8 à 21, caractérisé en ce que le début de bande (3) est transporté vers le moyen de renvoi (12 ; 13 ; 14 ; 15) par un rouleau entraîneur (50) qui est disposé avant le moyen de renvoi (12 ; 13 ; 14 ; 15) et exerce une pression sur la bande imprimée (1).

23. Dispositif selon l'une des revendications 8 à 22, caractérisé en ce qu'un rouleau de pliage (50) pouvant être appliqué contre la bande imprimée (1) est disposé avant le moyen de renvoi (12 ; 13 ; 14 ; 15), lequel rouleau de pliage permet de renforcer la bande (1) en y imprimant des plis, des sillons ou analogues.

24. Dispositif selon la revendication 23, caractérisé en ce que le rouleau de pliage (50) forme en même temps le rouleau entraîneur (50).

25. Dispositif selon la revendication 23 ou 24, caractérisé en ce que le rouleau de pliage (50) est disposé sur le côté périphérique, en vis-à-vis d'un barreau (32), dirigé dans la direction de transport de la bande imprimée (1), du support de bande (30) réalisé sous forme de grille à barreaux et peut être poussé vers ce barreau (32) de telle sorte qu'il pénètre, au moins d'un côté du barreau (32), dans une surface d'appui du support de bande (1).

26. Dispositif selon l'une des revendications 8 à 25, caractérisé en ce que au moins un rouleau entraîneur (50') pour la bande imprimée (1) est disposé derrière le moyen de renvoi (12 ; 13 ; 14 ; 15).
